# FASCICULE DE BREVET EUROPEEN

(11) **EP 3 208 892 B1**
(45) Date de publication et mention de la délivrance du brevet: **23.10.2019**
(21) Numéro de dépôt: 17156072.5
(22) Date de dépôt: 14.02.2017
(51) Int. Cl.: H01R 13/11, H01R 13/18, H01R 13/447, H01R 13/44

(54) **CONNECTEUR ÉLECTRIQUE COMPORTANT UNE PLURALITÉ DE LAMELLES ÉLECTRIQUEMENT CONDUCTRICES**
ELEKTRISCHER ANSCHLUSS, DER EINE VIELZAHL VON ELEKTRISCH LEITENDEN LAMELLEN UMFASST
ELECTRICAL CONNECTOR COMPRISING A PLURALITY OF ELECTRICALLY CONDUCTIVE STRIPS

(30) Priorité: 18.02.2016 FR 1651321
(43) Date de publication de la demande: 23.08.2017
(73) Titulaire: Ilie, Razvan, 78150 Rocquencourt (FR)
(72) Inventeur: Ilie, Razvan, 78150 Rocquencourt (FR)
(74) Mandataire: Lavoix

(56) Documents cités:
- EP-A1- 2 424 047
- WO-A1-96/29761
- JP-A- 2009 054 374
- US-A- 6 042 432
- US-A1- 2008 242 151
- US-A1- 2016 028 169

## Description

La présente invention concerne un connecteur électrique comportant un contact mâle et un contact femelle mobiles entre une position non insérée, dans laquelle le contact mâle est à l'écart du contact femelle, et une position insérée, dans laquelle une partie insérable électriquement conductrice du contact mâle est insérée selon un axe d'insertion dans un logement défini par le contact femelle.

Le connecteur électrique est par exemple un connecteur de puissance, c'est-à-dire qu'il est adapté pour transmettre un courant d'une intensité supérieure ou égale à 10A.

On connaît actuellement deux catégories de ces connecteurs électriques. Une première catégorie englobe les connecteurs ayant une interface destinée à garantir une bonne surface de contact. L'interface est habituellement réalisée à l'aide de fils ou d'une plaque emboutie afin de créer la forme adéquate. Cette catégorie a l'avantage de présenter de faibles efforts d'insertion et une bonne tenue aux vibrations. Toutefois, le nombre de pièces utilisées pour réaliser l'interface est relativement élevé, et l'espace occupé par l'interface crée un encombrement. En outre, ce type de connecteur est d'un prix relativement élevé.

Dans la seconde catégorie, le contact électrique est assuré par la pression des deux contacts, qui doit être élevée, afin de compenser une faible surface de contact. Ces connecteurs présentent un coût de fabrication plus faible, mais également des efforts d'insertion élevés et une tenue moins bonne aux vibrations et au fretting, c'est-à-dire à l'usure de contact qui affecte les surfaces en contact du contact mâle et du contact femelle.

Les documents EP-A-2 424 047, JP-A-2009 054374, US-A-2008/242151 décrivent tous des connecteurs comportant un contact femelle muni de lamelles et d'un organe de contention annulaire.

Un but de l'invention est donc de fournir un connecteur électrique présentant un effort d'insertion raisonnable, une bonne tenue aux vibrations et un faible encombrement par rapport à ses performances électriques, tout en restant d'une fabrication simple et d'un prix compétitif.

A cet effet, l'invention a pour objet un connecteur électrique selon la revendication 1.

Selon des modes particuliers de réalisation, le connecteur électrique comprend l'une ou plusieurs des caractéristiques correspondant aux revendications 2 à 12, prise(s) isolément ou selon toutes les combinaisons techniquement possibles.

L'invention sera mieux comprise à la lecture de la description qui va suivre, donnée uniquement à titre d'exemple et faite en se référant aux dessins annexés sur lesquels :
- la figure 1 est une vue en perspective d'un connecteur électrique selon l'invention dans la position non insérée,
- la figure 2 est une vue du connecteur représenté sur la figure 1, éclatée selon l'axe d'insertion,
- la figure 3 est une vue du connecteur électrique représenté sur les figures 1 et 2, en coupe selon un plan passant par l'axe d'insertion, le connecteur électrique étant dans la position insérée, et
- la figure 4 est une vue simplifiée du connecteur représenté sur les figures 1 à 3, en section selon le même plan, le connecteur électrique étant au tout début d'une phase d'insertion.

En référence aux figures 1 à 3, on décrit un connecteur électrique 1 selon l'invention.

Le connecteur électrique 1 comprend un contact mâle 5 et un contact femelle 10 mobiles entre une position non insérée (figure 1), dans laquelle le contact mâle est à l'écart du contact femelle, et une position insérée (figure 3), dans laquelle une partie insérable 12 électriquement conductrice du contact mâle est insérée selon un axe d'insertion D dans un logement 14 défini par le contact femelle.

Le connecteur électrique 1 comprend avantageusement un premier isolant électrique 16 adapté pour être inséré dans le logement 14 pour protéger un utilisateur (non représenté) du connecteur électrique. De même, avantageusement, le connecteur électrique 1 comprend un deuxième isolant électrique 18 adapté pour recouvrir une extrémité distale 20 de la partie insérable 12 du contact mâle 5.

Par « distal », on entend, pour chacun des contacts, le côté défini par le sens d'insertion suivant l'axe d'insertion D. Corrélativement, on entend par « proximal » le côté opposé à l'insertion suivant l'axe d'insertion D.

Le connecteur électrique 1 comprend en outre avantageusement des gaines isolantes (non représentées) entourant respectivement le contact mâle 5 et le contact femelle 10 autour de l'axe d'insertion D pour protéger ces contacts de tout contact électrique latéral, notamment avec un opérateur (non représenté). Les gaines isolantes sont évidemment adaptées pour ne pas s'opposer à l'insertion du contact mâle 5 dans le contact femelle 10 et pour assurer une protection à la fois dans la position non insérée et la position insérée.

Le contact mâle 5 et le contact femelle 10 sont destinés à être mis en contact électrique avec au moins deux câbles électriques (non représentés).

Le contact femelle comprend un corps 22 électriquement conducteur et définissant par exemple un logement 24 (figure 3) pour l'un des câbles électriques.

Au sens de la présente demande, on entend par « conducteur » un matériau dont la résistivité électrique à 300 K est par exemple inférieure ou égale à 10⁻⁵ Ω.m. A contrario, on entend par « isolant » un matériau dont la résistivité électrique à 300 K est par exemple supérieure ou égale à 10⁵ Ω.m.

Le contact femelle 10 comprend en outre une pluralité de lamelles 26 faisant saillie axialement à partir du corps 22 et réparties angulairement autour de la partie insérable 12 dans la position insérée, et un organe de contention 28 annulaire disposé sur des faces radialement extérieures des lamelles 26.

Le corps 22 définit un fond 32 du logement 14, par exemple de forme cylindrique et dans lequel le premier isolant 16 est inséré.

Les lamelles 26 sont au moins au nombre de deux. Dans l'exemple représenté, les lamelles 26 sont au nombre de huit. Les lamelles 26 délimitent radialement le logement 14.

Les lamelles 26 sont avantageusement identiques les unes aux autres et réparties régulièrement autour de l'axe d'insertion D. Deux lamelles 26 angulairement consécutives sont avantageusement séparées par une fente 34.

Les lamelles 26 définissent des rainures circonférentielles 36 alignées les unes avec les autres et adaptées pour recevoir l'organe de contention 28.

Les lamelles 26 sont flexibles radialement, c'est-à-dire que leurs extrémités distales 38 sont susceptibles de s'approcher ou de s'éloigner radialement de l'axe d'insertion D.

Les lamelles 26 définissent, au fond du logement 14, un diamètre d'ouverture Ad1.

Dans la position non insérée, les lamelles 26 sont par exemple légèrement recourbées vers l'axe d'insertion D à mesure que l'on s'approche de leurs extrémités distales 38.

Selon un mode de réalisation particulier, les lamelles 26 forment à leur base un angle α avec l'axe d'insertion D, comme représenté sur la figure 4. L'angle α est par exemple compris entre 0° et 4°.

Les lamelles 26 et l'organe de contention 28 étant flexibles, les extrémités distales 38 définissent une ouverture distale 40 du logement 14 ayant un premier diamètre Ad2 dans la position non insérée, et un deuxième diamètre Ad2' dans la position insérée.

Dans la position non insérée, les fentes 34 présentent par exemple une longueur, suivant l'axe d'insertion D, comprise entre 5 mm et 80 mm, et une largeur, dans le sens circonférentiel, comprise entre 0,2 mm et 2,5 mm.

Dans la position insérée, les lamelles 26 ont des faces radialement intérieures 42 plaquées contre la partie insérable 12.

Le deuxième diamètre Ad2' est supérieur au premier diamètre Ad2.

Le diamètre d'ouverture Ad1 du fond du logement 14 est avantageusement supérieur ou égal au premier diamètre Ad2 de l'ouverture distale 40.

L'organe de contention 28 est adapté pour exercer une pression radiale centripète sur les lamelles 26 dans la position insérée.

L'organe de contention 28 comprend par exemple une lame 44 (figure 2) recourbée autour de l'axe d'insertion D et présentant une forme en « C ». L'organe de contention 28 forme avantageusement un anneau présentant une interruption 46.

L'interruption 46 mesure par exemple entre 0,1 mm et 3 mm dans le sens circonférentiel. L'interrupteur 46 est propre à conférer à l'organe de contention 28 une élasticité adaptée pour maintenir les lamelles 26 plaquées sur la portion de contact 52.

Par exemple, les lamelles 26 sont en aluminium, cuivre, laiton. L'organe de contention 28 est par exemple en acier.

L'épaisseur des lames par exemple est de 2 mm.

Le contact mâle 5 comporte un corps 48 électriquement conducteur et définissant avantageusement un logement 50 prévu pour recevoir l'un des câbles électriques.

La partie insérable 12 fait saillie axialement à partir du corps 48.

La partie insérable 12 comprend une portion de contact 52 adaptée pour être en contact avec les lamelles 26 dans la position insérée, et une portion distale 54 comportant l'extrémité distale 20 déjà évoquée plus haut.

Avantageusement, la partie insérable 12 comprend aussi un logement axial 56 débouchant sur l'extrémité distale 20 et adapté pour recevoir le deuxième isolant 18 (figures 2 et 3).

La portion de contact 52 comporte une surface radialement extérieure 58 cylindrique.

En variante (non représentée), la surface radialement extérieure 58 est tronconique.

La portion de contact 52 comporte une extrémité proximale 60 ayant un diamètre proximal Bd1, et une extrémité distale 62 ayant un diamètre distal Bd2. Bd1 et Bd2 sont égaux dans l'exemple représenté.

Selon un mode de réalisation particulier (figure 4), la surface radialement extérieure 58 forme, au niveau de son extrémité distale 62, un angle β avec l'axe d'insertion D. L'angle β est inférieur ou égal à l'angle α des lamelles 26.

Dans la position insérée, l'angle α et l'angle β sont sensiblement égaux.

Le premier diamètre d'ouverture Ad2 est strictement inférieur au diamètre proximal Bd1.

Le deuxième diamètre d'ouverture Ad2' est sensiblement égal au diamètre proximal Bd1.

Le diamètre d'ouverture Ad1 du fond du logement 14 est inférieur ou égal au diamètre distal Bd2, de préférence strictement inférieur d'au moins 0,01 mm au diamètre distal Bd2.

De préférence, le premier diamètre d'ouverture Ad2 est inférieur ou égal, de préférence strictement inférieur, au diamètre distal Bd2.

La portion distale 54 est radialement plus mince que le diamètre distal Bd2, de manière à être introduite facilement dans l'ouverture distale 40 du logement 14.

Comme visible sur la figure 2, le premier isolant 16 comprend un anneau 64 adapté pour coiffer les extrémités distales 38 des lamelles 26, et des attaches 66 s'étendant axialement à partir de l'anneau et prévu pour s'insérer dans les fentes 34 entre les lamelles 26 pour fixer le premier isolant sur le contact femelle 10. Le premier isolant 16 comprend en outre un socle 68 situé axialement à l'opposé de l'anneau 64, et un doigt 70 s'étendant axialement à partir du socle vers l'anneau.

Les attaches 66 forment avantageusement des barreaux fixés sur le socle 68 et orientés sensiblement axialement. Le premier isolant 16 présente ainsi l'aspect d'une cage cylindrique.

Le doigt 70 est situé sensiblement au centre du logement 14 en vue selon l'axe' d'insertion D lorsque le premier isolant 16 est inséré dans le logement. Le doigt 70 comporte une extrémité distale 72 sensiblement située au centre de l'anneau 64. Le doigt 70 est par exemple sensiblement cylindrique.

Le doigt 70 et l'anneau 64 définissent un écart radial E avantageusement inférieur ou égal à 3 mm de manière à empêcher un opérateur (non représenté) d'introduire son doigt dans le logement 14 entre le doigt 70 et les lamelles 26.

Le deuxième isolant 18 (figures 2 et 3) comporte une tête 74 et une tige 76 adaptée pour être introduite dans le logement 56 du contact mâle 5. Le deuxième isolant 18 définit un logement 78 s'étendant axialement et débouchant sur la tête 74.

Le logement 78 est adapté pour recevoir le doigt 70 du premier isolant 16 dans la position insérée du connecteur électrique 1.

Le fonctionnement du connecteur 1 se déduit de sa structure et va être décrit ci-après.

Lorsque le connecteur électrique 1 est en fonctionnement, les câbles électriques (non représentés) précédemment mentionnés sont reçus dans les logements 24 et 50.

Le premier isolant 16 et le deuxième isolant 18 ont été préalablement insérés respectivement dans le contact femelle 10 et le contact mâle 5 selon l'axe d'insertion D.

Pour ce faire, les attaches 66 sont insérées dans les fentes 34 jusqu'à ce que l'anneau 64 masque les extrémités distales 38 des lamelles 26. Le socle 68 est alors fixé dans le corps 22 par coincement, ou en variante par encliquetage.

Pour installer le deuxième isolant électrique 18, la tige 76 est introduite dans le logement 56 de la partie insérable 12 selon l'axe d'insertion D, jusqu'à ce que la tête 74 recouvre l'extrémité distale 20.

Le connecteur électrique 1 est alors prêt à l'usage.

On rappelle que les gaines extérieures (non représentées) protègent l'opérateur contre tout contact intempestif dans le sens radial avec le contact mâle 5 ou le contact femelle 10.

Le premier isolant électrique 16 protège des extrémités distales 38 du contact femelle 10. L'anneau 64 et le doigt 70 coopèrent pour empêcher l'opérateur d'introduire son doigt dans le logement 14. Toutefois, grâce à sa structure en forme de cage, le premier isolant électrique 16 n'empêche pas le contact électrique entre les lamelles 26 et la surface radialement extérieure 58 de la portion de contact 52 de la partie insérable 12.

De même, le deuxième isolant électrique 18 empêche l'opérateur de toucher l'extrémité distale 20 de la partie insérable 12.

Le contact électrique 1 est alors dans la position non insérée représentée sur la figure 1.

Le contact mâle 5 est alors inséré dans le logement 14 selon l'axe d'insertion D.

La portion distale 54 de la partie insérable 12 (figure 4) franchit l'ouverture distale 40 du logement 14. Les extrémités distales 38 des lamelles 26 viennent alors en contact de la portion distale 54, car le premier diamètre Ad2 est inférieur ou égal au diamètre distal Bd2.

Puis, l'insertion proprement dite commence. La portion de contact 52 pénètre dans le logement 14, ce qui provoque un écartement radial des extrémités distales 38 des lamelles 26. Cet écartement radial est limité par l'action de l'organe de contention 28. Pendant l'insertion, l'organe de contention 28 se dilate, tout en appliquant une pression centripète sur les lamelles 26. Cette pression contribue à plaquer les faces radialement intérieures 42 des lamelles 26 sur la portion de contact 52 de la partie insérable 12.

Lorsque la portion de contact 52 est totalement insérée dans le logement 14, l'ouverture distale 40 du logement se situe axialement au niveau de l'extrémité proximale 60 de la portion de contact. L'ouverture distale 40 présente alors une ouverture ayant le deuxième diamètre Ad2' (figure 3). On comprend que le deuxième diamètre Ad2' soit sensiblement égal au diamètre proximal Bd1.

Le contact électrique est également très bon du côté du fond du logement 14, car le diamètre d'ouverture Ad1 est inférieur ou égal au diamètre distal Bd2.

Dans la position insérée représentée sur la figure 3, les lamelles 26 sont parfaitement plaquées sur la portion de contact 52, dont elles épousent la surface radialement extérieure 58, avantageusement depuis l'extrémité distale 62 jusqu'à l'extrémité proximale 60 de la portion de contact. Le contact électrique est excellent.

Lors de l'insertion, le doigt 70 du premier isolant électrique 16 pénètre dans le logement 78 du deuxième isolant électrique 18, de sorte que les isolants électriques 16, 18 ne font pas obstacle à l'insertion.

Dans la position insérée (figure 3), le connecteur électrique 1 présente une grande stabilité mécanique grâce à la structure des lamelles 26 et à l'action de l'organe de contention 28. En outre, l'insertion du contact mâle 5 dans le contact femelle 10 reste très facile du fait de la flexibilité des lamelles 26 et de l'élasticité de l'organe de contention 28.

Le connecteur électrique 1 est de ce fait extrêmement performant, tant en ce qui concerne la facilité d'insertion que la stabilité mécanique à la fois instantanée et dans la durée.

Du fait de sa structure relativement simple, sans interface, le connecteur électrique 1 présente un coût de fabrication modeste.

Enfin, grâce aux isolants électriques 16, 18, l'opérateur est protégé pendant la manipulation du connecteur électrique 1.

L'organe de contention 28 selon l'invention est constitué d'une matière ayant un coefficient de dilatation thermique inférieur à celui des lamelles 26 du contact femelle 10, et inférieur à celui de la partie insérable 12 du contact mâle 5.

Par exemple, l'organe de contention 28 est en acier inoxydable, avec un coefficient de dilatation thermique de 14.10⁻⁶ K⁻¹.

Les lamelles 26 et la partie insérable 12 sont par exemple en aluminium, avec un coefficient de dilatation thermique de 23.10⁻⁶ K⁻¹.

Ainsi, lors de l'échauffement par effet Joule du connecteur électrique 1, l'organe de contention 28 se dilate moins et exerce une pression radiale centripète plus forte sur les lamelles 26 qu'à l'état non chauffé. Ceci a pour conséquence une augmentation de la pression exercée par lamelles 26 sur la partie insérable 12, et une augmentation de la surface de contact entre les lamelles et la partie insérable. Ceci réduit la résistance de contact et entraîne une diminution de l'échauffement du connecteur électrique 1 pendant l'utilisation, par rapport à une situation dans laquelle le coefficient de dilatation thermique.

Cet effet est amplifié par l'angle α formé par les lamelles 26 à leur base avec l'axe d'insertion.

Le connecteur électrique 1 présente des performances électriques optimales : une grande surface de contact avec une résistance électrique faible, afin de diminuer l'échauffement lors d'une utilisation à fort courant, avec un effort d'insertion raisonnable, une bonne tenue aux vibrations et un faible encombrement par rapport à ses performances électriques, tout en restant d'une fabrication simple et d'un prix compétitif.

## Revendications

1. Connecteur électrique (1) comportant un contact mâle (5) et un contact femelle (10) mobiles entre une position non insérée, dans laquelle le contact mâle (5) est à l'écart du contact femelle (10), et une position insérée, dans laquelle une partie insérable (12) électriquement conductrice du contact mâle (5) est insérée selon un axe d'insertion (D) dans un logement (14) défini par le contact femelle (10), le contact femelle (10) comportant :
- un corps (22) électriquement conducteur,
- une pluralité de lamelles (26) faisant saillie axialement à partir du corps (22) et réparties angulairement autour de la partie insérable (12) dans la position insérée, les lamelles (26) étant électriquement conductrices et flexibles radialement, le corps (22) et les lamelles (26) définissant ledit logement (14), et
- au moins un organe de contention (28) annulaire disposé sur des faces radialement extérieures (30) des lamelles (26) et adapté pour exercer une pression radiale centripète sur les lamelles (26) dans la position insérée, les lamelles (26) ayant des faces radialement intérieures (42) plaquées contre la partie insérable (12) dans la position insérée,
**caractérisé en ce que** l'organe de contention (28) est constitué d'une matière ayant un coefficient de dilatation thermique inférieur à celui des lamelles (26), et inférieur à celui de la partie insérable (12).

2. Connecteur électrique (1) selon la revendication 1, dans lequel les lamelles (26) ont des extrémités distales (38) et sont recourbées vers l'axe d'insertion (D) à mesure que l'on s'approche des extrémités distales (38).

3. Connecteur électrique (1) selon la revendication 1 ou 2, dans lequel les lamelles (26) forment à leur base un angle (α) avec l'axe d'insertion (D), l'angle (α) étant de préférence évasé.

4. Connecteur électrique (1) selon l'une quelconque des revendications 1 à 3, dans lequel la partie insérable (12) comprend au moins une portion de contact (52) sur laquelle les lamelles (26) sont plaquées dans la position insérée, la portion de contact (52) comportant une extrémité proximale (60) ayant un diamètre proximal (Bd1), les lamelles (26) définissant une ouverture distale (40) du logement (14), l'ouverture distale (40) ayant un premier diamètre (Ad2) dans la position non insérée, et un deuxième diamètre (Ad2') supérieur dans la position insérée, le premier diamètre d'ouverture (Ad2) étant strictement inférieur au diamètre proximal (Bd1), et le deuxième diamètre d'ouverture (Ad2') étant sensiblement égal au diamètre proximal (Bd1).

5. Connecteur électrique (1) selon la revendication 4, dans lequel la portion de contact (52) comporte une extrémité distale (62) ayant un diamètre distal (Bd2), les lamelles (26) définissant un fond (32) du logement, le fond (32) ayant un diamètre d'ouverture (Ad1) inférieur ou égal au diamètre distal (Bd2), de préférence inférieur au diamètre distal (Bd2).

6. Connecteur électrique (1) selon la revendication 4 ou 5, dans lequel le premier diamètre d'ouverture (Ad2) est inférieur ou égal, de préférence inférieur, au diamètre distal (Bd2), la partie insérable (12) comprenant en outre une portion distale (54) radialement plus mince que le diamètre distal (Bd2) pour être introduite dans l'ouverture du logement (14).

7. Connecteur électrique (1) selon l'une quelconque des revendications 4 à 6, dans lequel la portion de contact (52) comporte une surface radialement extérieure (58) cylindrique ou tronconique.

8. Connecteur électrique (1) selon l'une quelconque des revendications 1 à 7, dans lequel l'organe de contention (28) comprend une lame (44) recourbée en forme de « C », la lame (44) passant de préférence dans des rainures circonférentielles (36) formées par les faces radialement extérieures (30) des lamelles (26).

9. Connecteur électrique (1) selon l'une quelconque des revendications 1 à 8, comprenant en outre un premier isolant électrique (16) adapté pour être inséré dans le logement (14) du contact femelle (10) pour protéger un utilisateur du connecteur électrique (1), le premier isolant (16) comprenant :
- un anneau (64) adapté pour coiffer des extrémités distales (38) des lamelles (26), et
- des attaches (66) s'étendant axialement à partir de l'anneau (64) et prévues pour s'insérer entre les lamelles (26) pour fixer le premier isolant (16) sur le contact femelle (10).

10. Connecteur électrique (1) selon la revendication 9, dans lequel le premier isolant (16) comprend en outre :
- un socle (68) situé axialement à l'opposé de l'anneau (64), et
- un doigt (70) s'étendant axialement à partir du socle (68) vers l'anneau (64), le doigt (70) étant situé sensiblement au centre du logement (14) en vue selon l'axe d'insertion (D)

11. Connecteur électrique (1) selon la revendication 10, dans lequel chaque attache (66) forme un barreau fixé sur le socle (68) et orienté sensiblement axialement.

12. Connecteur électrique (1) selon l'une quelconque des revendications 1 à 11, comprenant en outre un deuxième isolant électrique (18) adapté pour recouvrir une extrémité distale (20) de la partie insérable (12), le deuxième isolant électrique (18) étant adapté pour être fixé sur cette extrémité distale (20), de préférence par insertion d'une tige (76) du deuxième isolant (18) selon l'axe d'insertion (20) dans la partie insérable (12).

## Patentansprüche

1. Elektrischer Verbinder (1) mit einem Stecker-Kontakt (5) und einem Buchse-Kontakt (10), die bewegbar sind zwischen einer nicht-eingesetzt-Position, in welcher der Stecker-Kontakt (5) im Abstand von dem Buchse-Kontakt (10) ist, und einer eingesetzt-Position, in welcher ein elektrisch leitender, einsetzbarer Teil (12) des Stecker-Kontakts (5) entlang einer Einsetzachse (D) in eine Aufnahme (14) eingesetzt ist, die von dem Buchse-Kontakt (10) definiert ist, wobei der Buchse-Kontakt (10) aufweist:
- einen elektrisch leitenden Körper (22),
- eine Mehrzahl von Lamellen (26), die ausgehend von dem Körper (22) axial vorstehen und in der eingesetzt-Position um den einsetzbaren Teil (12) herum winkelverteilt sind, wobei die Lamellen (26) elektrisch leitend und radial flexibel sind, wobei der Körper (22) und die Lamellen (26) die Aufnahme (14) definieren, und
- wenigstens ein ringförmiges Kompressionselement (28), das an radial äußeren Flächen (30) der Lamellen (26) angeordnet ist und angepasst ist zum Ausüben eines radialen zentripetalen Drucks auf die Lamellen (26) in der eingesetzt-Position, wobei die Lamellen (26) radial innere Flächen (42) haben, die in der eingesetzt-Position gegen den einsetzbaren Teil (12) gedrückt sind,
**dadurch gekennzeichnet, dass** das Kompressionselement (28) aus einem Material gebildet ist, das einen Wärmedehnkoeffizienten hat, der kleiner ist als jener der Lamellen (26) und kleiner ist als jener des einsetzbaren Teils (12).

2. Elektrischer Verbinder (1) gemäß Anspruch 1, wobei die Lamellen (26) distale Enden (38) haben und zu der Einsetzachse (D) hin um sehr stärker gekrümmt sind, je mehr sie sich den distalen Enden (38) nähern.

3. Elektrischer Verbinder (1) gemäß Anspruch 1 oder 2, wobei die Lamellen (26) an ihrer Basis einen Winkel (α) mit der Einsetzachse (D) bilden, wobei der Winkel (α) bevorzugt ausgestellt ist.

4. Elektrischer Verbinder (1) gemäß irgendeinem der Ansprüche 1 bis 3, wobei der einsetzbare Teil (12) wenigstens einen Kontaktabschnitt (52) aufweist, auf welchen in der eingesetzt-Position die Lamellen (26) gedrückt sind, wobei der Kontaktabschnitt (52) ein proximales Ende (60) aufweist, das einen proximalen Durchmesser (Bd1) hat, wobei die Lamellen (26) eine distale Öffnung (40) der Aufnahme (14) definieren, wobei die distale Öffnung (40) in der nicht-eingesetzt-Position einen ersten Durchmesser (Ad2) hat und in der eingesetzt-Position einen größeren, zweiten Durchmesser (Ad2') hat, wobei der erste Öffnungs-Durchmesser (Ad2) strikt kleiner als der proximale Durchmesser (Bd1) ist, und wobei der zweite Öffnungs-Durchmesser (Ad2') etwa gleich dem proximalen Durchmesser (Bd1) ist.

5. Elektrischer Verbinder (1) gemäß Anspruch 4, wobei der Kontaktabschnitt (52) ein distales Ende (62) aufweist, das einen distalen Durchmesser (Bd2) hat, wobei die Lamellen (26) einen Boden (32) der Aufnahme bilden, wobei der Boden (32) einen Öffnungsdurchmesser (Ad1) kleiner oder gleich dem distalen Durchmesser (Bd2), bevorzugt kleiner als der distale Durchmesser (Bd2), hat.

6. Elektrischer Verbinder (1) gemäß Anspruch 4 oder 5, wobei der erste Öffnungsdurchmesser (Ad2) kleiner oder gleich dem, bevorzugt kleiner ist als der, distale/n Durchmesser (Bd2) ist, wobei der einsetzbare Teil (12) ferner einen distalen Abschnitt (54) aufweist, der radial dünner ist als der distale Durchmesser (Bd2), um in die Öffnung der Aufnahme (14) einsetzbar zu sein.

7. Elektrischer Verbinder (1) gemäß irgendeinem der Ansprüche 4 bis 6, wobei der Kontaktabschnitt (52) eine zylindrische oder kegelförmige radial äußere Fläche (58) aufweist.

8. Elektrischer Verbinder (1) gemäß irgendeinem der Ansprüche 1 bis 7, wobei das Kompressionsorgan (28) ein Blatt (44) aufweist, das in Form eines "C" gekrümmt ist, wobei das Blatt (44) bevorzugt in Umfangsnuten (36) verläuft, die von den radial äußeren Flächen (30) der Lamellen (26) gebildet sind.

9. Elektrischer Verbinder (1) gemäß irgendeinem der Ansprüche 1 bis 8, ferner aufweisend einen ersten elektrischen Isolator (16), der angepasst ist, um in die Aufnahme (14) des Buchse-Kontakts (10) eingesetzt zu sein, zum Schützen eines Benutzers des elektrischen Verbinders (1), wobei der erste Isolator (16) aufweist:
- einen Ring (64), der angepasst ist, um die distalen Enden (38) der Lamellen (26) abzudecken, und
- Befestigungsstücke (66), die sich von dem Ring (64) ausgehend axial erstrecken und vorgesehen sind, um zwischen die Lamellen (26) eingesetzt zu sein, zum Befestigen des ersten Isolators (16) an dem Buchse-Kontakt (10).

10. Elektrischer Verbinder (1) gemäß Anspruch 9, wobei der erste Isolator (16) ferner aufweist:
- einen Sockel (68), der zu dem Ring (64) axial entgegengesetzt angeordnet ist, und
- einen Finger (70), der sich ausgehend von dem Sockel (68) axial zu dem Ring (64) hin erstreckt, wobei der Finger (70) gesehen entlang der Einsetzachse (D) etwa in der Mitte der Aufnahme (14) angeordnet ist.

11. Elektrischer Verbinder (1) gemäß Anspruch 10, wobei jedes Befestigungsstück (66) einen Stab bildet, der an dem Sockel (68) befestigt ist und in etwa axial orientiert ist.

12. Elektrischer Verbinder (1) gemäß irgendeinem der Ansprüche 1 bis 11, ferner aufweisend einen zweiten elektrischen Isolator (18), der angepasst ist zum Abdecken eines distalen Endes (20) des einsetzbaren Teils (12), wobei der zweite elektrische Isolator (18) angepasst ist, um an diesem distalen Ende (20) befestigt zu sein, bevorzugt durch Einsetzen eines Schafts (76) des zweiten Isolators (18) entlang der Einsetzachse (20) in den einsetzbaren Teil (12).

## Claims

1. An electrical connector (1) including a male contact (5) and a female contact (10) movable between a non-inserted position, in which the male contact (5) is away from the female contact (10), and an inserted position, in which an electrically conductive insertable portion (12) of the male contact (5) is inserted along an insertion axis (D) into a housing (14) defined by the female contact (10), the female contact (10) including:
- an electrically conductive body (22),
- a plurality of strips (26) protruding axially from the body (22) and angularly distributed around the insertable portion (12) in the inserted position, the strips (26) being electrically conductive and radially flexible, the body (22) and the strips (26) defining said housing (14), and
- at least one annular contention member (28) positioned on radially external faces (30) of the strips (26) and adapted for exerting a centripetal radial pressure on the strips (26) in the inserted position, the strips (26) having radially internal faces (42) flattened against the insertable portion (12) in the inserted position,
**characterized in that** the contention member (28) consists of a material having a thermal expansion coefficient smaller than that of the strips (26), and less than that of the insertable portion (12).

2. The electrical connector (1) according to claim 1, wherein the strips (26) have distal ends (38) and are bent towards the insertion axis (D) gradually as distal ends (38) are approached.

3. The electrical connector (1) according to claim 1 or 2, wherein the strips (26) form at their base an angle (α) with the insertion axis (D), the angle (α) being preferably flared.

4. The electrical connector (1) according to any of claims 1 to 3, wherein the insertable portion (12) comprises at least one contact portion (52) on which the strips (26) are flattened in the inserted position, the contact portion (52) including a proximal end (60) having a proximal diameter (Bd1), the strips (26) defining a distal opening (40) of the housing (14), the distal opening (40) having a first diameter (Ad2) in the non-inserted position, and a second diameter (Ad2') greater in the inserted position, the first opening diameter (Ad2) being strictly smaller than the proximal diameter (Bd1), and the second opening diameter (Ad2') being substantially equal to the proximal diameter (Bd1).

5. The electrical connector (1) according to claim 4, wherein the contact portion (52) includes a distal end (62) having a distal diameter (Bd2), the strips (26) defining a bottom (32) of the housing, the bottom (32) having an opening diameter (Ad1) less than or equal to the distal diameter (Bd2), preferably less than the distal diameter (Bd2).

6. The electrical connector (1) according to claim 4 or 5, wherein the first opening diameter (Ad2) is less than or equal to, preferably less than, the distal diameter (Bd2), the insertable portion (12) further comprising a distal portion (54) radially thinner than the distal diameter (Bd2) so as to be introduced into the opening of the housing (14).

7. The electrical connector (1) according to any of claims 4 to 6, wherein the contact portion (52) includes a radially external surface (58) either cylindrical or frustoconical.

8. The electrical connector (1) according to any of claims 1 to 7, wherein the contention member (28) comprises a curved strip (44) with a « C » shape, the strip (44) preferably passing in circumferential grooves (36) formed by the radially external faces (30) of the strips (26).

9. The electrical connector (1) according to any of claims 1 to 8, further comprising a first electrical insulator (16) adapted for being inserted into the housing (14) of the female contact (10) for protecting a user of the electrical connector (1), the first insulator (16) comprising:
- a ring (64) adapted for capping distal ends (38) of the strips (26), and
- ties (66) extending axially from the ring (64) and provided for being inserted between the strips (26) for attaching the first insulator (16) on the female contact (10).

10. The electrical connector (1) according to claim 9, wherein the first insulator (16) further comprises:
- a base (68) located axially opposite to the ring (64), and
- a finger (70) extending axially from the base (68) toward the ring (64), the finger (70) being substantially located at the center of the housing (14) when viewed along the insertion axis (D).

11. The electrical connector (1) according to claim 10, wherein each tie (66) forms a bar attached on the base (68) and substantially oriented axially.

12. The electrical connector (1) according to any of claims 1 to 11, further comprising a second electrical insulator (18) adapted for covering a distal end (20) of the insertable portion (12), the second electrical insulator (18) being adapted for being attached on this distal end (20), preferably by insertion of a rod (76) of the second insulator (18) along the insertion axis (20) in the insertable portion (12).
